# EUROPÄISCHE PATENTSCHRIFT

(11) **EP 1 014 512 B1**
(45) Veröffentlichungstag und Bekanntmachung des Hinweises auf die Patenterteilung: **28.05.2003**
(21) Anmeldenummer: 99125691.8
(22) Anmeldetag: 22.12.1999
(51) Int. Cl.: H01R 13/66, H01R 13/703

(54) **Überspannungsgeschützte Steckdose**
Overvoltage protected socket
Connecteur femelle protégé contre les surtensions

(30) Priorität: 24.12.1998 DE 29823065 U
(43) Veröffentlichungstag der Anmeldung: 28.06.2000
(73) Patentinhaber: Phoenix Contact GmbH & Co. KG, 32825 Blomberg (DE)
(72) Erfinder: Reith, Manfred, D-32825 Blomberg (DE)
(74) Vertreter: Elbertzhagen, Otto, Dipl.-Ing.

(56) Entgegenhaltungen:
- FR-A- 2 708 796
- US-A- 5 008 651

## Beschreibung

Die Erfindung bezieht sich auf eine Steckdose mit einer Überspannungsschutzeinrichtung, die einen akustischen Signalgeber aufweist, der bei Ausfall des Überspannungsschutzes ein akustisches Dauersignal abgibt, und mit einem den Signalgeber abschaltenden Ausschaltkontakt, der mit einem in die Steckdose einsteckbaren Stecker zusammenwirkt.

Eine solche Steckdose mit Überspannungsschutzeinrichtung ist aus der Patentschrift DE 42 41 146 C2 bekannt. Der Ausschaltkontakt ist dort als mechanisch beaufschlagbarer Schließkontakt ausgebildet, über den der akustische Signalgeber der Überspannungsschutzeinrichtung aktiviert wird, um das akustische Dauersignal dann abgeben zu können, wenn die Überspannungsschutzeinrichtung z.B. wegen Überlastung der entsprechenden Bauelemente vom Netz abgefallen ist. Die mechanische Betätigung des Ausschaltkontaktes erfolgt über einen der Steckerstifte des in die Steckdose eingesteckten Steckers, an dem die zu dem überspannungsgeschützten Gerät führende Zuleitung angeschlossen ist. Vornehmlich handelt es sich hier um einen üblichen Normstecker, der in eingesteckter Anordnung mit seinen Steckerstiften in die entsprechenden Kontaktbuchsen im Sockel der Steckdose eingreift. In Steckrichtung ist hinter einer dieser Kontaktbuchsen im Steckdosensockel der mechanisch zu beaufschlagende Ausschalter bei der bekannten Ausführung angeordnet, so daß der durch die Kontaktbuchse hindurchragende Stift des eingesteckten Steckers den Ausschaltkontakt in seiner Schließlage hält.

Ist bei einer solchen Steckdose der Störfall eingetreten und hat daraufhin der akustische Signalgeber angesprochen, kann das anstehende akustische Dauersignal nur dadurch abgeschaltet werden, daß der Stecker aus der Steckdose herausgezogen wird. Ist dies, aus welchen Gründen auch immer, nicht möglich, muß das akustische Dauersignal ertragen werden, bis der Störfall behoben ist. Wenn andererseits durch Ziehen des Steckers das akustische Dauersignal abgebrochen wird und mit der Zuleitung bzw. dem daran befindlichen Stecker auf eine andere Steckdose ausgewichen worden ist, ist es oft für den Instandsetzungsfall schwierig, die gestörte Steckdose ohne weiteres aufzufinden, weil bei Wegfall des akustischen Dauersignals an ihr der eingetretene Störzustand nicht zu erkennen ist.

Der Erfindung liegt deshalb die Aufgabe zugrunde, eine überspannungsgeschützte Steckdose der gattungsgemäßen Art zu schaffen, bei der im Störfalle auch bei Nichtbelegung das akustische Dauersignal abgeschaltet werden kann und die Abschaltung erkenntlich ist.

Diese Aufgabe wird bei einer Steckdose der gattungsbildenden Art nach der Erfindung dadurch gelöst, daß der Ausschaltkontakt mit einem Sensor verbunden ist, der im Steckdosengehäuse benachbart der Steckeraufnahme angeordnet ist, und daß der mit dem Sensor zusammenwirkende Stecker ein in die Stekkeraufnahme passender Hilfsstecker mit einem Aktor ist, der in eingesteckter Position des Hilfssteckers den Sensor unter Abschalten des Signalgebers kontaktlos beeinflußt.

Für die Erfindung ist wesentlich, daß im Störfalle bei abgefallener oder ausgefallener Überspannungsschutzeinrichtung bei Nichtbelegung, also bei gezogenem Anschlußstecker, das akustische Dauersignal abgeschaltet und die gestörte Steckdose durch den sichtbaren Hilfsstecker der anstelle des Anschlußsteckers in die Steckdose eingesteckt wird, erkenntlich gemacht werden kann.

Die Erfindung hat den weiteren Vorzug, daß die Schaltung des Reedkontaktes über den Magneten im Hilfsstecker berührungsfrei vorgenommen wird. Dazu wird zweckmäßig der Sensor am Steckdosensockel benachbart der Umfangswandung der St:ekkeraufnahme der Steckdosen-Zentralplatte und zum anderen der Aktor entsprechend am Umfang des Hilfssteckers angeordnet, damit bei in die Steckdose eingestecktem Hilfsstecker der Sensor und der Aktor des Hilfssteckers dicht beieinander liegen.

Der Hilfsstecker kann nach Art eines Leersteckers ausgebildet werden, wie er als Berührungsschutzelement, insbesondere als Kindersicherung, üblich ist. Es ist nicht notwendig, den Hilfsstecker mit Steckerstiften auszuführen, wenn eine elektrische Aktivierung des Aktors im Hilfsstecker entfällt.

Als Aktor-Sensor-Systeme können unterschiedliche Lösungen vorgesehen werden. Es kann sich hierbei zum einen um optische Systeme handeln, die nach Art einer Lichtschranke arbeiten. Hierbei ist der Aktor oder Signalgeber im Hilfsstecker als lichtaussendendes Bauteil, wie als Fotodiode oder -transistor, ausgebildet, entsprechend ist dann der Sensor im Steckdosengehäuse eine Fotozelle, die so anzuordnen ist, daß Sie einen Lichtstrahl empfangen kann. In anderen Fällen können Geber und Aufnehmer zum Einsatz kommen, die miteinander über hochfrequente elektrische Felder kommunizieren. Zur Versorgung dieser Systeme mit elektrischer Hilfsenergie wird entweder in den Hilfsstecker eine Batterie eingebaut oder der Hilfsstecker mit Steckerstiften versehen, die mit einer Versorgungseinheit für den Aktor verbunden sind.

In einer weiteren vorteilhaften Ausführung ist der Ausschaltkontakt einschließlich dem zugehörigen Sensor im Steckdosengehäuse als Reedkontakt ausgebildet, wobei dann im Hilfsstekker ein Magnet angeordnet ist, dessen magnetisches Feld in eingesetzter Lage des Hilfssteckers den Reedkontakt durchsetzt und diesen betätigt. Hierbei ist es ebenfalls möglich, einen stiftlosen Hilfsstecker vorzusehen, wenn der Magnet als Dauermagnet ausgeführt ist.

Die Erfindung wird nachfolgend anhand der Zeichnung an einem Ausführungsbeispiel noch näher erläutert. Die Zeichnung zeigt in schematischer Darstellung den Querschnitt durch eine Steckdose mit Überspannungsschutzeinrichtung.

Im einzelnen erkennt man in der Zeichnung ein Steckdosengehäuse 1, welches an seiner Offenseite mittels einer Zentralplatte 2 abgedeckt ist. Die Zentralplatte 2 trägt an ihrer Innenseite über mechanische Verbinder 3 einen Steckdosensockel 4, in welchem die üblichen Buchsenkontakte 5 zur Aufnahme von Steckerstiften eines Anschlußsteckers angeordnet sind. Ein solcher Stecker wird in eine Steckeraufnahme 6 eingeführt, die durch eine Einbuchtung in der Zentralplatte 2 gebildet ist. Die Steckeraufnahme 6 hat im Bereich ihrer Wandung 7 entsprechende Führungskonturen, die in der Zeichnung nicht dargestellt sind.

Anstelle eines Anschlußsteckers ist bei dem wiedergegebenen Ausführungsbeispiel in die Steckeraufnahme 6 ein Hilfsstecker 8 eingesetzt, der an einer Stelle nahe seines Außenumfanges einen Aktor in Gestalt eines Dauermagneten 9 aufweist. Benachbart hierzu findet sich an der Innenseite der Wandung 7 der Steckeraufnahme 6 der Zentralplatte 2 ein Reedkontakt 10, der im Steckdosensockel 4 fixiert sein kann und der einen Ausschaltkontakt mit integriertem Sensor bildet. Der Hilfsstecker 8 hat eine entsprechende mechanische Kodierung, die dafür sorgt, daß bei in die Steckeraufnahme 6 eingesetzter Lage der Dauermagnet 9 immer benachbart dem Reedkontakt 10 an der Innenseite der Wandung 7 der Steckeraufnahme 6 angeordnet ist.

Der Reedkontakt 10 ist mit einem akustischen Signalgeber 11 einer Überspannungsschutzeinrichtung 12 der Steckdose so verschaltet, daß bei aus- bzw. abgefallener Überspannungsschutzeinrichtung 12 das vom Signalgeber 11 abgegebene akustische Dauersignal dann abgebrochen oder unterbrochen wird, wenn in eingesetzter Lage des Hilfssteckers 8 über das von dessen Dauermagneten 9 erzeugte magnetische Feld der Reedkontakt 10 einen gegenüber der Ausgangslage anderen Schaltzustand eingenommen hat.

## Patentansprüche

1. Steckdose mit einer Überspannungsschutzeinrichtung, die einen akustischen Signalgeber aufweist, der bei Ausfall des Überspannungsschutzes ein akustisches Dauersignal abgibt, und mit einem den Signalgeber abschaltenden Ausschaltkontakt, der mit einem in die Steckdose einsteckbaren Stecker zusammenwirkt,
**dadurch gekennzeichnet,**
**daß** der Ausschaltkontakt mit einem Sensor (10) verbunden ist, der im Steckdosengehäuse (1) benachbart der Stekkeraufnahme (6) angeordnet ist, und daß der mit dem Sensor (10) zusammenwirkende Stecker ein in die Steckeraufnahme (6) passender Hilfsstecker (8) mit einem Aktor (9) ist, der in eingesteckter Position des Hilfssteckers (8) den Sensor (10) unter Abschalten des Signalgebers (11) kontaktlos beeinflußt.

2. Steckdose nach Anspruch 1,
**dadurch gekennzeichnet,**
**daß** der Aktor (9) ein drahtlos agierender Sender bzw. Geber und der Sensor (10) ein entsprechend drahtlos reagierender Empfänger bzw. Aufnehmer ist.

3. Steckdose nach Anspruch 1,
**dadurch gekennzeichnet,**
**daß** der Ausschaltkontakt einschließlich dem Sensor (10) als Reedkontakt ausgebildet ist und der Hilfsstecker (8) als Aktor (9) einen Magneten aufweist, der in eingesteckter Position des Hilfssteckers (8) mit seinem magnetischen Feld den Reedkontakt beaufschlagt.

4. Steckdose nach Anspruch 3,
**dadurch gekennzeichnet,**
**daß** der Hilfsstecker (8) ohne Steckerstifte ausgeführt und der Aktor (9) des Hilfssteckers (8) ein Dauermagnet ist.

5. Steckdose nach einem der Ansprüche 1 bis 4,
**dadurch gekennzeichnet,**
**daß** der Sensor (10) am Steckdosensockel (4) benachbart der Umfangswandung (7) der Steckeraufnahme (6) der Steckdosen-Zentralplatte (2) und der Aktor (9) entsprechend am Umfang des Hilfssteckers (8) angeordnet ist.

6. Steckdose nach Anspruch 1 oder 2,
**dadurch gekennzeichnet,**
**daß** der Aktor (9) des Hilfssteckers (8) ein mit elektrischer Hilfsenergie zu versorgendes, aktives Bauteil ist.

7. Steckdose nach Anspruch 6,
**dadurch gekennzeichnet,**
**daß** im Hilfsstecker (8) eine den Aktor (9) versorgende Batterie angeordnet ist.

8. Steckdosen nach Anspruch 6,
**dadurch gekennzeichnet,**
**daß** der Hilfsstecker (8) mit Steckerstiften ausgeführt und daran eine Energieversorgungseinheit für den Aktor (9) angeschlossen ist.

## Claims

1. Overvoltage protected socket which has an acoustic signal emitter which upon breakdown of the overvoltage protection emits a continuous acoustic signal and with a switch-off contact which switches off the signal emitter which works in association with a plug which can be inserted in the socket,
**characterised in that**
the switch-off contact is connected to a sensor (10) which is arranged in the socket housing (1) adjacent to the plug mount (6) and that the plug working in association with the sensor (10) is an auxiliary plug (8) with an actuator (9) which fits into the plug mount (6) wherein in the inserted position of the auxiliary plug (8) it influences the sensor (10) in a contact-free way with the switching off of the signal emitter (11).

2. Socket according to claim 1
**characterised in that**
the actuator (9) is a wireless acting sender or emitter and the sensor (10) is a correspondingly wireless reacting receiver or recorder.

3. Socket according to claim 1
**characterised in that**
the switch-off contact including the sensor (10) is formed as a reed contact and the auxiliary plug (8) as an actuator (9) has a magnet which in the inserted position of the auxiliary plug (8) impacts the reed contact with its magnetic field.

4. Socket according to claim 3
**characterised in that**
the auxiliary plug (8) is designed without plug pins and the actuator (9) of the auxiliary plug (8) is a permanent magnet.

5. Socket according to one of the claims 1 to 4
**characterised in that**
the sensor (10) on the socket base (4) is arranged adjacent to the peripheral wall (7) of the plug mount (6) of the socket central plate (2) and the actuator is arranged correspondingly on the periphery of the auxiliary plug (8).

6. Socket according to claim 1 or 2
**characterised in that**
the actuator (9) of the auxiliary plug (8) is an active component to be supplied with auxiliary electric energy.

7. Socket according to claim 6
**characterised in that**
a battery supplying the actuator (9) is arranged in the auxiliary plug (8).

8. Sockets according to claim 6
**characterised in that**
the auxiliary plug (8) is designed with plug pins and an energy supply unit for the actuator (9) is connected to the same.

## Revendications

1. Connecteur femelle avec un dispositif de protection contre les surtensions qui présente un transmetteur de signaux acoustiques qui lance un signal acoustique, continu, en cas de défaillance du système de protection contre les surtensions, et un contact de rupteur qui arrête le transmetteur de signaux et coopère avec une fiche qui peut être insérée dans la fiche femelle,
**caractérisé en ce que**
le contact de rupture est relié à un palpeur (10) qui est disposé dans le connecteur femelle (1), à proximité du réceptacle de fiche (6),
et que la fiche, qui coopère avec le palpeur (10), est un connecteur auxiliaire (8) adapté au réceptacle (6) et équipé d'un acteur (9) qui, quand le connecteur auxiliaire (8) est enfiché, influence sans contact le palpeur (10), le transmetteur de signaux (11) étant hors de circuit.

2. Connecteur femelle selon la revendication 1,
**caractérisé en ce que**
l'acteur (9) est un émetteur resp. un transmetteur qui agit sans fil et que le palpeur (10) est un récepteur resp. un capteur qui réagit adéquatement sans fil.

3. Connecteur femelle selon la revendication 1,
**caractérisé en ce que**
le contact de rupture, y compris le palpeur (10), est conçu en tant que contact reed et que le connecteur auxiliaire (8) présente un aimant en tant qu'acteur (9), dont le champ magnétique agit sur le contact reed lorsque le connecteur auxiliaire (8) est enfiché.

4. Connecteur femelle selon la revendication 3,
**caractérisé en ce que**
le connecteur auxiliaire (8) est exécuté sans douilles mâles et que l'acteur (9) de ladite fiche auxiliaire (8) est un aimant permanent.

5. Connecteur femelle selon l'une des revendications 1 à 4,
**caractérisé en ce que**
le palpeur (10) est disposé, sur le socle 4, à proximité de la paroi périphérique (7) du réceptacle de fiche (6) de la plaque centrale (2) du connecteur femelle et que l'acteur (9) est disposé adéquatement sur la surface périphérique du connecteur auxiliaire (8).

6. Connecteur femelle selon la revendication 1 ou 2,
**caractérisé en ce que**
l'acteur (9) du connecteur auxiliaire (8) est un élément de construction actif à alimenter en énergie électrique, auxiliaire.

7. Connecteur femelle selon la revendication 6,
**caractérisé en ce que**
le connecteur auxiliaire (8) contient une batterie, qui alimente l'acteur (9).

8. Connecteur femelle selon la revendication 6,
**caractérisé en ce que**
le connecteur auxiliaire (8) est exécuté avec des douilles mâles et que l'unité d'alimentation en énergie, prévue pour l'acteur (9), y est raccordée.
